# DEMANDE DE BREVET EUROPEEN

(11) **EP 4 375 760 A1**
(43) Date de publication de la demande: **29.05.2024**
(21) Numéro de dépôt: 22209690.1
(22) Date de dépôt: 25.11.2022
(51) Int. Cl.: G04B 13/02, G04B 17/34

(54) **ÉLÉMENT DE FIXATION POUR L'HORLOGERIE**

(71) Demandeur: Nivarox-FAR S.A., 2400 Le Locle (CH)
(72) Inventeur: Hernandez, Ivan, 1785 Cressier (CH)
(74) Mandataire: ICB SA

(57) **Abrégé**

L'invention concerne un élément de fixation élastique (1a, 1b, 1c) pour le maintien d'un composant d'horlogerie (2) sur un élément de support (3), comprenant une ouverture (5) dont le contour comprend au moins quatre zones de contact (13) permettant la réception et le serrage de l'élément de support (3) dans ladite ouverture (5) lesdites zones de contact (13) étant comprises chacune sur une face interne (14) d'une portion déformable (7) pourvue d'un trou traversant (4) de l'élément de fixation (1a, 1b, 1c).

## Description

### Domaine de l'invention

La présente invention concerne un élément de fixation élastique pour l'horlogerie, plus particulièrement un élément permettant de maintenir un composant d'horlogerie sur un élément de support fixe ou mobile, tel qu'un axe, par serrage élastique de l'élément de support.

### Arrière-plan de l'invention

De tels éléments de fixation élastique sont connus dans l'état de la technique et peuvent se présenter par exemple sous la forme d'une virole pour la fixation de l'extrémité intérieure d'un spiral à l'axe d'un balancier, et d'une pince pour la fixation de l'extrémité extérieure d'un spiral à un piton.

Ces éléments de fixation élastique sont très avantageux en ce qu'ils permettent un montage aisé et réglable en hauteur du spiral sur l'axe de balancier et le piton.

La présente invention vise à améliorer encore ces éléments de fixation élastique en les rendant capables d'exercer une force de serrage plus importante et/ou de se déformer davantage.

### Résumé de l'invention

Le but de la présente invention est de pallier en tout ou partie les inconvénients cités précédemment en proposant un élément de fixation élastique qui présente un couple de tenue important notamment pour faciliter/simplifier les opérations de montage d'un assemblage d'un ensemble élément de fixation élastique - composant d'horlogerie avec un élément de support ainsi que d'assurer une tenue suffisante pour garantir un maintien en position dans le plan et garantir sa position angulaire durant la vie du composant.

A cet effet, l'invention porte sur un élément de fixation élastique pour le maintien d'un composant d'horlogerie sur un élément de support, comprenant une ouverture dont le contour comprend au moins quatre zones de contact permettant la réception et le serrage de l'élément de support dans ladite ouverture lesdites zones de contact étant comprises chacune sur une face interne d'une portion déformable pourvue d'un trou traversant de l'élément de fixation.

Dans d'autres modes de réalisation :
- la portion déformable est constituée de régions différentes qui sont configurées pour être déformées de manières différentes dès lors qu'elles sont mises sous contrainte par l'élément de support.
- la portion déformable est constituée de régions présentant un coefficient de déformation dont la valeur diminue, à mesure que cette région est éloignée de la zone de contact comprise sur la face interne de ladite portion déformable ;
- la portion déformable comprend une région de réception, deux régions de liaison et une région externe qui délimitent ensemble le pourtour du trou traversant de la portion déformable ;
- le corps dudit élément est rigide ou essentiellement rigide à l'exception des portions déformables ;
- chaque portion déformable est agencée dans le corps dudit élément à égale distance de chacune des autres portions déformables qui sont agencées dans son voisinage direct dans ledit corps ;
- chaque portion déformable est configurée pour faire varier un volume défini dans son trou traversant lorsque cette portion est mise sous contrainte par l'élément de support ;
- le trou traversant de chaque portion déformable représente entre 20 et 80 pourcents de la partie du corps de l'élément constituant ladite portion ;
- l'élément de fixation élastique comprend un point d'attache avec le composant d'horlogerie ;
- l'élément de fixation élastique est une virole pour la fixation du composant d'horlogerie tel qu'un spiral à un élément de support tel qu'un arbre de balancier ;
- l'élément de fixation élastique réalisé en une matière en silicium ou à base de silicium.

L'invention porte aussi sur un ensemble élément de fixation élastique - composant d'horlogerie pour un mouvement d'horlogerie d'une pièce d'horlogerie comprenant un tel élément de fixation.

Avantageusement cet ensemble est monobloc.

L'invention porte aussi sur un assemblage pour un mouvement d'horlogerie d'une pièce d'horlogerie comprenant un tel ensemble élément de fixation élastique - composant d'horlogerie, ledit ensemble étant fixé à un élément de support.

L'invention porte aussi sur un mouvement d'horlogerie comprenant au moins un tel assemblage.

L'invention porte aussi sur une pièce d'horlogerie comprenant un tel mouvement d'horlogerie.

L'invention porte aussi sur un procédé de réalisation d'un tel assemblage d'un ensemble élément de fixation élastique - composant d'horlogerie avec un élément de support, comprenant:
- une étape d'insertion de l'élément de support dans une ouverture de l'élément de fixation élastique dudit ensemble, ladite étape comprenant une sous-étape de déformation élastique de l'élément de fixation élastique pourvue d'une phase de déformation des portions déformables de l'élément de fixation élastique induisant un déplacement radial de chaque portion déformable par rapport à un axe de révolution de l'élément de fixation élastique, et
- une étape de fixation de l'élément de fixation sur l'élément de support comprenant une sous-étape de réalisation d'un serrage élastique radial de l'élément de fixation sur l'élément de support.

### Description sommaire des dessins

D'autres particularités et avantages ressortiront clairement de la description qui en est faite ci-après, à titre indicatif et nullement limitatif, en référence aux dessins annexés, dans lesquels :
- la figure 1 est une vue d'un élément de fixation élastique pour la fixation d'un composant d'horlogerie sur un élément de support, ledit élément de fixation comprenant quatre zones de contact permettant la réception et le serrage de l'élément de support dans une ouverture dudit élément de fixation, selon un premier mode de réalisation de l'invention ;
- la figure 2 est une vue d'un élément de fixation élastique pour la fixation d'un composant d'horlogerie sur un élément de support, ledit élément de fixation comprenant cinq zones de contact permettant la réception et le serrage de l'élément de support dans une ouverture dudit élément de fixation, selon un deuxième mode de réalisation de l'invention ;
- la figure 3 est une vue d'un élément de fixation élastique pour la fixation d'un composant d'horlogerie sur un élément de support, ledit élément de fixation comprenant six zones de contact permettant la réception et le serrage de l'élément de support dans une ouverture dudit élément de fixation, selon un troisième mode de réalisation de l'invention ;
- la figure 4 représente une pièce d'horlogerie comprenant un mouvement d'horlogerie pourvu d'au moins un assemblage comportant un ensemble élément de fixation élastique - composant d'horlogerie fixé à un élément de support, selon les modes de réalisation de l'invention, et
- la figure 5 représente un procédé de réalisation d'un tel assemblage d'un ensemble élément de fixation élastique - composant d'horlogerie avec un élément de support.

### Description détaillée des modes de réalisation préférés

Les figures 1 à 3 présentent trois modes de réalisation de l'élément de fixation élastique 1a, 1b, 1c pour la fixation d'un composant d'horlogerie 2 sur un élément de support 3. Dans ces différents modes de réalisation, l'élément de fixation élastique 1a, 1b, 1c peut comprendre quatre, cinq ou six zones de contact 13 permettant la réception et le serrage de l'élément de support dans une ouverture 5 dudit élément de fixation 1a, 1b, 1c. À titre d'exemple, l'élément de fixation élastique 1a, 1b, 1c peut être une virole pour la fixation du composant d'horlogerie 2 tel qu'un spiral à un élément de support 3 tel qu'un arbre de balancier.

Dans ces modes de réalisation, cet élément de fixation 1a, 1b, 1c peut être compris dans un ensemble 120 élément de fixation élastique - composant d'horlogerie visible sur la figure 4 et qui est prévu pour être agencé dans un mouvement d'horlogerie 110 d'une pièce d'horlogerie 100. Un tel ensemble 120 peut être une pièce monobloc réalisée en une matière dite « fragile » de préférence une matière micro-usinable. Une telle matière peut comprendre du silicium, du quartz, du corindon ou encore de la céramique.

Dans le contexte de l'invention, cet élément de fixation 1a, 1b, 1c présente une épaisseur comprise entre entre 50 et 150 µm. Une telle épaisseur est de préférence de l'ordre de 100 µm.

On notera que dans une variante de cet ensemble 120, seul l'élément de fixation élastique 1a, 1b, 1c peut être réalisé en une telle matière dite « fragile », le composant d'horlogerie 2 étant alors fabriqué en une autre matière.

Cet ensemble 120 peut faire partie d'un assemblage 130 pour le mouvement horlogerie 110, en étant fixé à l'élément de support 3 par exemple par serrage élastique. On notera que cet assemblage 130 a été imaginé pour des applications dans le domaine horloger. Toutefois, l'invention peut parfaitement être mise en oeuvre dans d'autres domaines tels que l'aéronautique, la bijouterie, ou encore l'automobile.

Un tel élément de fixation 1a, 1b, 1c comprend une ouverture 5 aussi appelée « *ouverture centrale* » dans laquelle est destiné à être inséré l'élément de support 3. Cette ouverture 5 définit un volume dans l'élément de fixation 1a, 1b, 1c qui est inférieur à celui d'une partie de liaison d'une extrémité de l'élément de support 3 qui est prévue pour y être agencée. On notera que cette partie de liaison présente une section transversale circulaire et comprend en tout ou partie des portions de contact définies sur une paroi périphérique de l'élément de support 3.

Un tel élément 1a, 1b, 1c comprend aussi une face supérieure et une face inférieure 12 de préférence planes comprises respectivement dans des premier et deuxième plans P1 et P2 visibles sur les figures 1, 2 et 3 qui sont parallèles entre eux.

Cet élément 1a, 1b, 1c comprend aussi des parois périphériques interne et externe 9a, 9b qui relient les faces supérieure et inférieure 12 entre elles. La paroi périphérique externe 9b comprend une surface qui délimite extérieurement le contour de l'élément de fixation 1a, 1b, 1c. Cette paroi périphérique 9b confère à cet élément 1a, 1b, 1c une forme essentiellement polygonale du type octogonale sur la figure 1, décagonale sur la figure 2 et dodécagonale sur la figure 3. S'agissant de la paroi périphérique interne 9a, elle comprend une surface qui délimite le contour d'une ouverture 5 de cet élément de fixation 1a, 1b, 1c. Comme nous le verrons par la suite cette paroi périphérique interne 9a comprend des zones de contact 13 destinées à venir en appui sur l'élément de support 3. On notera que la dimension transversale de la paroi périphérique externe 9b ou de la paroi périphérique interne 9a qui est parallèle à un axe de révolution A de l'élément de fixation 1a, 1b, 1c correspond ici à l'épaisseur de cet élément 1a, 1b, 1c.

Cet élément de fixation 1a, 1b, 1c comprend un corps pourvu d'au moins quatre portions déformables 7 aussi appelées « portions souples » ou encore « portions élastiques ». Chaque portion déformable 7 est configurée pour retrouver sa forme d'origine après avoir été déformée. Autrement dit, ces portions sont des portions déformables 6 de manière réversible. Le corps de cet élément 1a, 1b, 1c est rigide, ou essentiellement rigide, à l'exception des portions déformables 7 qu'il comporte. Autrement dit, ce corps comprend des portions déformables 7 et des portions rigides 6. Il faut entendre par portions rigides 6, des portions 6 qui résistent à la pression ou à la déformation, soit des portions non déformables. Dans l'élément de fixation élastique 1a, 1b, 1c, les portions rigides 6 sont configurées pour être sollicitées essentiellement en traction. Dans cette configuration, ces portions rigides 6 résistent à la pression ou à la déformation en traction.

On comprend donc que dans le corps de cet élément 1, les portions déformables 7 sont séparées les unes des autres par les portions rigides 6. On peut aussi dire que ces portions déformables 7 sont reliées entre elles par ces portions rigides 6. On remarquera que chaque portion déformable 7 est agencée dans le corps dudit élément 1a, 1b, 1c à égale distance de chacune des autres portions déformables 7 qui sont agencées dans son voisinage direct, ou voisinage le plus proche, dans ledit corps.

Dans cette configuration, chaque portion déformable 7 s'étend entre les parois périphériques interne et externe 9a, 9b du corps de l'élément 1a, 1b, 1c. On notera que de telles portions déformables 7 sont similaires les unes aux autres. Dans cet élément 1, ces portions 7 forment une excroissance dans la paroi périphérique interne 9a du corps de l'élément 1a, 1b, 1c qui s'étend en direction du centre O de l'élément de fixation 1a, 1b, 1c.

Chaque portion déformable 7 comprend une région de réception 8a, deux régions de liaison 8b et une région externe 8c. Ces régions 8a, 8b, 8c délimitent ensemble le pourtour d'un trou traversant 6 de cette portion 7.

Dans cette configuration, la région de réception 18a est comprise entre la paroi périphérique interne 9a de l'élément 1a, 1b, 1c et une partie du pourtour du trou traversant 4 en étant reliée aux deux régions de liaison 8b de cette portion déformable 7. Cette région de réception 8a est pourvue d'une face interne 14 comprenant la zone de contact 13 de chaque portion déformable 7. Cette face interne 14 est formée par une partie de la paroi périphérique interne 9a qui est comprise dans cette portion 7. Autrement dit cette face interne 8 est comprise à l'extrémité de l'excroissance formant cette portion déformable 7 en regard du centre O de l'élément de fixation 1. Dans cette configuration, la zone de contact 13 peut avoir :
- une surface arrondie ou convexe en étant agencée entre deux parties creuses ou concaves de la face interne 14, ou
- une surface plane ou essentiellement plane.

Cette zone de contact 13 comprend une partie sensiblement creuse ou sensiblement concave dans laquelle sont comprises deux zones d'appui. Ces deux zones d'appui sont aptes à coopérer avec la portion de contact convexe correspondante de l'élément de support 3. De telles zones d'appui sont définies/comprises dans la surface de cette zone de contact 13 en s'étendant sensiblement sur tout ou partie de l'épaisseur de la pièce d'attache 1. De plus ces zones d'appui sont plates en comprenant chacune une surface qui est en tout ou partie plane. Dans la zone de contact 13, les deux zones d'appui sont comprises respectivement dans des plans différents formant ensemble un angle obtus. Ces deux zones d'appui sont disjointes en étant espacées l'une de l'autre. Autrement dit, la zone de contact 13 comprend une zone de raccordement des deux zones d'appui. Cette zone de raccordement a de préférence une forme arrondie.

Ces zones d'appui sont prévues notamment pour coopérer avec les portions de contact selon une configuration de contact de type plan-convexe ou encore plan-cylindre si on tient compte de la forme cylindrique de l'élément de support 3. Dans cette configuration, la surface plane de chaque zone d'appui coopère avec la portion de contact correspondante de forme convexe de l'élément de support 3. Précisons ici que cette forme convexe de chaque portion de contact est appréciée relativement à la surface plane de chaque zone d'appui correspondante au regard de laquelle cette portion est agencée. On notera que cette surface plane de chaque zone d'appui forme un plan tangent au diamètre de l'élément de support 3. Autrement dit, la surface plane est perpendiculaire au diamètre et donc au rayon de l'élément de support.

Dans cette configuration, la présence de deux zones d'appui plates dans chaque zone de contact 13 de la pièce d'attache 1 permet d'effectuer une pression de contact entre cette pièce d'attache 1 et l'élément de support 3 lors de la réalisation d'une liaison mécanique entre eux et ce, tout en diminuant de manière conséquente l'intensité des contraintes au niveau de ces zones d'appui et les portions de contact correspondantes de l'élément de support 3 lors de l'assemblage et/ou la fixation de cette pièce d'attache 1 avec l'élément de support 3, lesquelles contraintes étant susceptibles d'endommager la pièce d'attache 1 par l'apparition de cassures/brisures ou encore des fissures.

Dans cet élément 1, la présence de cette zone de contact 13 dans la face interne 8 de chaque portion déformable 7 permet d'effectuer une pression de contact entre cet élément 1a, 1b, 1c et l'élément de support 3 lors de la réalisation d'une liaison mécanique entre eux et ce, tout en diminuant de manière conséquente l'intensité des contraintes au niveau de cette zone de contact 13 et la région de contact correspondante de l'élément de support 3 lors de l'assemblage et/ou la fixation de cet élément 1a, 1b, 1c avec l'élément de support 3, lesquelles contraintes étant susceptibles d'endommager ledit élément 1a, 1b, 1c par l'apparition de cassures/brisures ou encore des fissures.

Ainsi que nous l'avons vu, ces portions déformables 7 comprennent donc les seules zones de contact 13 de l'élément 1a, 1b, 1c avec l'élément de support 3 qui peuvent être définies dans tout ou partie des faces internes 8 de ces portions 7. En référence aux figures 1, 2 et 3, ces zones de contact 13 sont au nombre d'au moins quatre et peuvent participer à la réalisation d'un centrage précis du composant d'horlogerie 2, par exemple un spiral, dans le mouvement d'horlogerie 110.

Dans chaque portion déformable 7, la région externe 8c est comprise entre la paroi périphérique externe 9b de l'élément 1a, 1b, 1c et une partie du pourtour du trou traversant 4 en étant reliée aussi aux deux régions de liaison 8b. S'agissant de ces deux régions de liaison 8b, elles sont chacune comprise entre une extrémité d'une portion rigide 6, une partie de la paroi périphérique externe 9b et une partie du pourtour du trou traversant. On notera que ces deux régions de liaison relient aussi les régions de réception 8a et externe 8c entre elles.

Dans l'élément 1, la portion déformable 7 comprend le trou traversant 4, aussi appelé évidemment, et qui est défini dans l'épaisseur de cet élément 1a, 1b, 1c. Ce trou traversant 4 débouche à la fois dans les faces supérieure et inférieure 10 de l'élément 1a, 1b, 1c. On peut également dire que ce trou traversant 4 débouche en une extrémité dans la face supérieure de la portion déformable 7 et en une autre extrémité dans la face inférieure 10 de cette portion 7. Ce trou 4 s'étend selon la direction de l'axe de révolution A et ce, de la face supérieure vers la face inférieure 10 ou inversement. Autrement dit, ce trou 4 relie ces deux faces 10 entre elles. Ce trou traversant 4 définit un volume de vide ou encore un volume de vide de matière ou d'absence de matière. On comprend donc que ce volume correspond à une volume variable ou configurable. Ce volume comprend une enceinte ouverte délimitée par une paroi périphérique de ce trou 4. Un tel trou traversant 4 représente environ entre 20 et 80 pourcents du corps de la portion déformable 7. De préférence, ce trou traversant 4 représente 30 pourcents de ce corps.

Dans ces conditions, on notera que chaque portion déformable 7 est configurée pour modifier le volume défini par ce trou traversant 4 lorsque cette portion 7 est mise sous contrainte par l'élément de support 3.

Dans cet élément 1a, 1b, 1c, les portions rigides 6 s'étendent entre les parois périphériques interne et externe 9a, 9b du corps de l'élément 1a, 1b, 1c. Ces portions rigides 6 ont de préférence une forme allongée. En effet, chaque portion rigide s'étend longitudinalement entre deux portions déformables 7 auxquelles elle est reliée. On comprend donc que chaque portion rigide 6 est reliée directement au niveau de chacune de ses deux extrémités opposées à deux portions déformables 7. En complément, on remarquera donc que les portions déformables 7 et rigides 6 sont agencées de manière successive et alternée dans l'élément de fixation 1a, 1b, 1c. Chaque portion rigide 6 est reliée à deux portions déformables 7 différents, lesquels portions déformables 7 sont reliées « directement » aux autres portions rigides 6 de l'élément 1a, 1b, 1c. On notera que les portions rigides 6 sont ici indéformables ou quasi-indéformables et jouent un rôle d'éléments de rigidification de l'élément de fixation 1a, 1b, 1c.

Par ailleurs, dans chaque portion déformable 7, la région de réception 8a, les deux régions de liaison 8b et la région externe 8c bornent/entourent/délimitent le trou traversant 4. Plus précisément, ces régions 8a à 8c sont configurées pour être déformées de manières différentes dès lors qu'elles sont contraintes par l'insertion de l'élément de support 3 dans l'ouverture 5 de l'élément 1a, 1b, 1c. En effet, pour chaque portion déformable 7 chacune de ces régions 8a à 8c présente un coefficient de déformation Cᵣᵣ, Cᵣₗ, Cᵣₑ dont la valeur diminue, à mesure que cette région 8a, 8b, 8c est éloignée de la zone de contact 13 de la région de réception 8a. Autrement dit, le coefficient de déformation Cᵣᵣ, aussi appelé coefficient moyen de déformation Cᵣᵣ de la région de réception 8a une valeur élevée ou plus grande que la valeur du coefficient Cᵣₗ des deux régions de liaison 8b et de celle du coefficient Cᵣₑ de la région externe 8c. De plus les coefficients Cᵣₗ des deux régions de liaison 8b ont des valeurs similaires ou sensiblement similaires qui sont plus élevées que celle du coefficient Cᵣₑ de la région externe 8c. Autrement dit, la relation entre ces coefficients moyens de déformation Cᵣᵣ, Cᵣₗ, et Cᵣₑ de ces régions 8a, 8b, 8c peut être définie selon la formule mathématique suivante : ${C}_{rr} > {C}_{rl} > {C}_{re}$

On notera que les déformations de ces régions 8a, 8b, 8c engendrent un déplacement radial relativement à l'axe de révolution A, de chacune d'entre elles. L"importance/l'intensité de ces déplacements radiaux sont bien sûr fonction des coefficients moyens Cᵣᵣ, Cᵣₗ, Cᵣₑ de déformation de ces régions 8a, 8b, 8c.

Dans cet élément de fixation 1, ces les portions rigides et déformables 6, 7 permettent essentiellement de réaliser une fixation du type serrage élastique de l'élément de support 3 dans l'ouverture 5 ménagée dans cet élément de fixation 1a, 1b, 1c qui est définie par la paroi périphérique interne 9a de cet élément de fixation 1a, 1b, 1c.

Ainsi que nous l'avons vu, ces portions déformables 7 comprennent les seules zones de contact 13 de l'élément de fixation 1a, 1b, 1c avec l'élément de support 3 qui peuvent être définies dans tout ou partie des faces internes 14 de ces portions déformables 7. La zone de contact 13 de chaque portions déformable 7 est prévue pour coopérer avec une paroi périphérique 10 de la partie de liaison de l'élément de support 3 en particulier avec la région de contact correspondante définie dans cette paroi périphérique 10 de l'élément de support 3. Dans ce contexte, l'élément de fixation 1a, 1b, 1c comprend alors au moins quatre zones de contact 13 qui participent à réaliser un centrage précis du composant d'horlogerie 2, par exemple un spiral, dans le mouvement d'horlogerie 110.

Dans cette configuration, l'élasticité ou la souplesse de l'élément 1, est définie relativement aux zones de contact 13 de cet élément 1a, 1b, 1c plus précisément relativement à l'intensité de la déformation des portions déformables 7 lors de l'application d'une force sur ces zones de contact 13.

Par ailleurs, dans cet élément de fixation 1a, 1b, 1c, les portions rigides 6 et déformables 7 permettent à l'élément de fixation 1a, 1b, 1c d'emmagasiner une quantité plus importante d'énergie élastique pour un même serrage en comparaison avec les éléments de fixation de l'état de la technique. On notera que cet emmagasinement important d'énergie est lié notamment au volume de matière constituant cet élément de fixation 1a, 1b, 1c pourvue des trous traversants 4 et des portions rigides 6 sollicitées en traction. Une telle quantité d'énergie élastique emmagasinée dans l'élément de fixation 1a, 1b, 1c permet alors d'obtenir un couple de tenue plus important de l'élément de fixation sur l'élément de support 3 dans l'assemblage 130 de l'ensemble 120 élément de fixation - composant d'horlogerie avec cet élément de support 3. En complément, on notera qu'une telle configuration de l'élément de fixation 1a, 1b, 1c permet de stocker des ratios d'énergie élastique qui sont 6 à 8 fois supérieurs à ceux des éléments de fixation de l'état de la technique.

On notera que la disposition des portions rigides et déformables 6, 7 dans l'élément de fixation 1a, 1b, 1c permet lors d'une insertion avec serrage, une déformation de chaque portion déformable 7 permettant d'accommoder la déformation de l'ensemble de l'élément de fixation 1a, 1b, 1c avec la géométrie de la partie de liaison de l'élément de support 3 sur laquelle on l'assemble.

De plus, on notera que le trou traversant 4 de l'élément de fixation 1a, 1b, 1c est configuré afin de contribuer à contrôler le déplacement des portions déformables 7, notamment à réduire ce déplacement, de manière à ce que les portions déformables 7 combinées aux portions rigides 6 puissent emmagasiner un maximum d'énergie élastique lors du chassage de l'élément 1a, 1b, 1c sur l'élément de support 3 et augmenter ainsi la tenue de cet élément 1a, 1b, 1c sur cet élément 3.

On notera que l'élément de fixation élastique 1a, 1b, 1c en étant pourvu d'au moins quatre zones de contact 13, exerce une pression de contact qui est fortement réduite sur la paroi périphérique 10 de l'élément de support 3 contribuant ainsi à diminuer la sensibilité de cet élément 1a, 1b, 1c à la casse et aux égrisures.

En référence à la figure 5, l'invention porte également sur un procédé de réalisation de l'assemblage 130 de l'ensemble 120 élément de fixation élastique - composant d'horlogerie avec l'élément de support 3. Ce procédé comprend une étape d'insertion 20 de l'élément de support 3 dans l'ouverture 5 de l'élément de fixation 1a, 1b, 1c. Durant cette étape 20, l'extrémité de l'élément de support est présentée à l'entrée de l'ouverture 5 définie dans la face inférieure 12 de l'élément de fixation 1a, 1b, 1c en prévision de l'introduction de la partie de liaison de cet élément de support 3 dans le volume défini dans cette ouverture 5. Cette étape 20 comprend une sous-étape de déformation 21 élastique de l'élément de fixation 1a, 1b, 1c notamment d'une zone centrale de cet élément de fixation 1a, 1b, 1c comprenant ladite ouverture 5 résultant de l'application d'une force F de contact sur les zones de contact 13 des portions déformables 7 par les portions de contact de la paroi périphérique 10 de la partie de liaison de l'élément de support 3. Cette déformation élastique de la zone centrale engendre de fait une déformation des différentes régions 8a, 8b, 8c de chaque portion déformable 7 comprenant la zone de contact 13.

Cette sous-étape de déformation 21 du procédé, comprend une phase de déplacement 22 des portions déformables 7 sous l'action de la force F de contact qui leurs est appliquée. Un tel déplacement de ces portions déformables 7 est réalisé selon une direction radiale R par rapport à l'axe de révolution A commun à l'élément de support 3 et à l'élément de fixation 1. La force F de contact est de préférence perpendiculaire ou sensiblement perpendiculaire à ladite zone de contact 13. Lors du déroulement de cette phase 23, les portions rigides 6 ne se déforment pas.

Ce procédé comprend ensuite une étape de fixation 23 de l'élément de fixation 1a, 1b, 1c sur l'élément de support 3. Une telle étape de fixation 23 notamment par serrage élastique radial, comprend une sous-étape de réalisation 24 d'un serrage élastique radial de l'élément de fixation 1a, 1b, 1c sur l'élément de support 3. On comprend donc que dans un tel état de contrainte, l'élément de fixation 1a, 1b, 1c stocke une quantité importante d'énergie élastique qui contribue à lui conférer un couple de tenue conséquent autorisant notamment un virolage optimal par serrage élastique.

## Revendications

1. Élément de fixation élastique (1a, 1b, 1c) pour le maintien d'un composant d'horlogerie (2) sur un élément de support (3), comprenant une ouverture (5) dont le contour comprend au moins quatre zones de contact (13) permettant la réception et le serrage de l'élément de support (3) dans ladite ouverture (5) lesdites zones de contact (13) étant comprises chacune sur une face interne (14) d'une portion déformable (7) pourvue d'un trou traversant (4) de l'élément de fixation (1a, 1b, 1c).

2. Élément de fixation (1a, 1b, 1c) selon la revendication précédente, **caractérisé en ce que** la portion déformable (7) est constituée de régions (8a, 8b 8c) différentes qui sont configurées pour être déformées de manières différentes dès lors qu'elles sont mises sous contrainte par l'élément de support (3).

3. Élément de fixation élastique (1a, 1b, 1c) selon l'une quelconque des revendications précédentes, **caractérisé en ce que** la portion déformable (7) est constituée de régions (8a, 8b 8c) présentant un coefficient de déformation (Crr, Crl, Cre) dont la valeur diminue, à mesure que cette région (8a, 8b, 8c) est éloignée de la zone de contact (13) comprise sur la face interne (14) de ladite portion déformable (7).

4. Élément de fixation élastique (1a, 1b, 1c) selon l'une quelconque des revendications précédentes, **caractérisé en ce que** la portion déformable (7) comprend une région de réception (8a), deux régions de liaison (8b) et une région externe (8c) qui délimitent ensemble le pourtour du trou traversant (4).de la portion déformable (7).

5. Élément de fixation élastique (1a, 1b, 1c) selon la revendication précédente, **caractérisé en ce que** le corps dudit élément (1a, 1b, 1c) est rigide ou essentiellement rigide à l'exception des portions déformables (7).

6. Élément de fixation élastique (1a, 1b, 1c) selon l'une quelconque des revendications précédentes, **caractérisé en ce que** chaque portion déformable (7) est agencée dans le corps dudit élément (1a, 1b, 1c) à égale distance de chacune des autres portions déformables (7) qui sont agencées dans son voisinage direct dans ledit corps.

7. Élément de fixation élastique (1a, 1b, 1c) selon l'une quelconque des revendications précédentes, **caractérisé en ce que** chaque portion déformable (7) est configurée pour faire varier un volume défini dans son trou traversant (4) lorsque cette portion (7) est mise sous contrainte par l'élément de support (3).

8. Élément de fixation élastique (1a, 1b, 1c) selon l'une quelconque des revendications précédentes, **caractérisé en ce que** le trou traversant de chaque portion déformable représente entre 20 et 80 pourcents de la partie du corps de l'élément constituant ladite portion.

9. Élément de fixation élastique (1a, 1b, 1c) selon l'une quelconque des revendications précédentes, **caractérisé en ce qu'**il comprend un point d'attache (11) avec le composant d'horlogerie (2).

10. Élément de fixation élastique (1a, 1b, 1c) selon l'une quelconque des revendications précédentes, **caractérisé en ce qu'**il est une virole pour la fixation du composant d'horlogerie (2) tel qu'un spiral à un élément de support (3) tel qu'un arbre de balancier.

11. Élément de fixation élastique (1a, 1b, 1c) selon l'une quelconque des revendications précédentes, **caractérisé en ce qu'**il réalisé en une matière en silicium ou à base de silicium.

12. Ensemble (120) élément de fixation élastique - composant d'horlogerie pour un mouvement d'horlogerie (110) d'une pièce d'horlogerie (100) comprenant un élément de fixation (1a, 1b, 1c) selon l'une quelconque des revendications précédentes.

13. Ensemble (120) selon la revendication précédente, **caractérisé en ce qu'**il est monobloc.

14. Assemblage (130) pour un mouvement d'horlogerie (110) d'une pièce d'horlogerie (100) comprenant un ensemble (120) élément de fixation élastique - composant d'horlogerie selon l'une quelconque des revendications 12 et 13, ledit ensemble (120) étant fixé à un élément de support (3).

15. Mouvement d'horlogerie (110) comprenant au moins un assemblage (130) selon la revendication précédente.

16. Pièce d'horlogerie (100) comprenant un mouvement d'horlogerie (110) selon la revendication précédente.

17. Procédé de réalisation d'un assemblage (130) d'un ensemble (120) élément de fixation élastique - composant d'horlogerie avec un élément de support (3) selon la revendication précédente, comprenant:
- une étape d'insertion (20) de l'élément de support (3) dans une ouverture (5) de l'élément de fixation élastique (1a, 1b, 1c) dudit ensemble (120), ladite étape (20) comprenant une sous-étape de déformation élastique (21) de l'élément de fixation élastique (1a, 1b, 1c) pourvue d'une phase de déformation (22) des portions déformables (6) de l'élément de fixation élastique (1a, 1b, 1c) induisant un déplacement radial de chaque portion déformable (7) par rapport à un axe de révolution (A) de l'élément de fixation élastique (1a, 1b, 1c), et
- une étape de fixation (23) de l'élément de fixation (1a, 1b, 1c) sur l'élément de support (3) comprenant une sous-étape de réalisation (24) d'un serrage élastique radial de l'élément de fixation (1a, 1b, 1c) sur l'élément de support (3).
